# EUROPÄISCHE PATENTSCHRIFT

(11) **EP 1 957 897 B1**
(45) Veröffentlichungstag und Bekanntmachung des Hinweises auf die Patenterteilung: **01.08.2012**
(21) Anmeldenummer: 06807442.6
(22) Anmeldetag: 20.10.2006
(51) Int. Cl.: F25D 19/02

(54) **MODULARE ANORDNUNG VON FUNKTIONSBAUGRUPPEN FÜR EINEN KÜHL- UND/ODER GEFRIERSCHANK SOWIE KÜHL- UND/ODER GEFRIERSCHANK MIT EINER MODULAREN ANORDNUNG DER FUNKTIONSBAUGRUPPEN**
MODULAR ARRANGEMENT OF FUNCTIONAL UNITS FOR A REFRIGERATOR AND/OR FREEZER AND REFRIGERATOR AND/OR FREEZER COMPRISING A MODULAR ARRANGEMENT OF THE FUNCTIONAL UNITS
SYSTÈME MODULAIRE DE BLOCS DE COMPOSANTS DE FONCTION POUR UN RÉFRIGÉRATEUR ET/OU UN CONGÉLATEUR ET RÉFRIGÉRATEUR ET/OU CONGÉLATEUR MUNI D'UN SYSTÈME MODULAIRE DESDITS BLOCS DE COMPOSANTS

(30) Priorität: 30.11.2005 DE 102005057147
(43) Veröffentlichungstag der Anmeldung: 20.08.2008
(73) Patentinhaber: BSH Bosch und Siemens Hausgeräte GmbH, 81739 München (DE)
(72) Erfinder: KEMPTE, Andreas, 89537 Giengen (DE)
(86) Internationale Anmeldenummer: PCT/EP2006/067628
(87) Internationale Veröffentlichungsnummer: WO 2007/062921

(56) Entgegenhaltungen:
- EP-A1- 1 302 143
- US-A- 4 457 140
- US-A- 4 907 419
- US-A- 5 347 827

## Beschreibung

Die Erfindung betrifft eine Anordnung von Funktionsbaugruppen für einen Kühl- und/oder Gefrierschrank gemäß dem Oberbegriff des Anspruchs 1 sowie einen Kühl- und/oder Gefrierschrank mit einer solchen Anordnung. Eine derartige Anordnung ist z.B. aus der EP-A-1 302 143 bekannt.

Es ist bekannt, Funktionsbaugruppen wie z.B. einen Ventilator, einen Verflüssiger, eine Elektronik, ein Ventil, einen Transformator, einen Verdampfer etc. in einem Gehäuse wie z.B. in einem Maschinenraum vorzusehen, wobei die einzelnen Funktionsbaugruppen im wesentlichen einzeln an dem Gehäuse des Haushaltsgeräts befestigt sind. Die einzelnen Funktionsbaugruppen werden in der Regel direkt mit dem Gehäuse des Haushaltsgeräts verschraubt. Insbesondere bei Haushaltsgeräten mit bedingt zugänglichem Maschinenraum ist die Montage, Wartung bzw. Reparatur aufgrund des beschränkten Raums bei der meist angestrebten sehr kompakten Bauweise schwierig und aufwendig. Die Wartung bzw. Reparatur ist insbesondere bei Einbaugeräten besonders schwierig, da diese meist erst ausgebaut werden müssen, um bestimmte Funktionsbaugruppen zu erreichen.

Es ist Aufgabe der vorliegenden Erfindung, Funktionsbaugruppen für einen Kühl- und/oder Gefrierschrank geeignet anzuordnen bzw. ein derartiges Haushaltsgerät anzugeben, womit die Montage, Wartung und Reparatur einfacher, bedienungsfreundlicher und auch zuverlässiger gestaltet werden kann.

Diese Aufgabe wird erfindungsgemäß durch die Anordnung gemäß Anspruch 1 bzw. der Kühl und/oder Gefrierschrank gemäß Anspruch 4 gelöst. Vorteilhafte Ausgestaltungen und Weiterbildungen, welche jeweils einzeln angewandt oder in geeigneter Weise beliebig miteinander kombiniert werden können, sind Gegenstand der jeweilig abhängigen Ansprüche.

Die erfindungsgemäße Anordnung von Funktionsbaugruppen für einen Kühl- und/oder Gefrierschrank der einen Gerätekörper aufweist, umfasst mindestens drei der folgenden Funktionsbaugruppen: (B1) mindestens einen Ventilator, (B2) mindestens einen Verflüssiger, (B3) mindestens eine Elektronik, (B4) mindestens ein Ventil, (B5) mindestens einen Transformator, (B6) einen Verdampfer, wobei mindestens drei der Funktionsbaugruppen gemeinsam auf einem Träger angeordnet sind und die Anordnung als Modul mit dem Gerätekörper elektrisch verbindbar ist. Bei Kühl- und/oder Gefrierschränken werden aufgrund der für die thermische Isolation erforderlichen dicken Wände besondere Anforderungen an eine kompakte Bauweise gestellt. Die Kombinationen der Funktionsbaugruppen (B1), (B2) und (B3) oder (B2), (B3) und (B5) sind bevorzugt.

Durch die Anordnung mindestens drei der Funktionsbaugruppen als Modul wird die Montage, Wartung und Reparatur erheblich vereinfacht, da das Modul gesondert vormontiert, in das Haushaltsgerät eingebaut bzw. ausgebaut und/oder ausgewechselt werden kann. Modul bedeutet in diesem Sinn, dass die mindestens drei Funktionsbaugruppen separat von einem Gerätekörper, Gerätegehäuse bzw. von dem restlichen Haushaltsgerät zusammengefasst bzw. zusammengruppiert und gemeinsam auf dem Träger angeordnet bzw. befestigt sind. Der Träger mit den Funktionsbaugruppen kann als Modul vormontiert werden. Hierdurch wird die Komplexität bei der Montage bzw. bei dem Aus- oder Umbau erheblich vereinfacht. Die Funktionsbaugruppen sollen insbesondere kundendienstrelevant sein, d.h. jene Bauteile des Haushaltsgeräts betreffen, welche während des Gebrauchs des Haushaltsgeräts üblicherweise Nachbesserungen, Reparaturen oder Kundendienstsarbeiten erforderlich machen.

Das Haushaltsgerät, insbesondere dessen Gehäuse oder Maschinenraum, hat zur Aufnahme des Moduls bzw. der modularen Anordnung insbesondere geeignete Aufnahmen . Der Träger weist einen Steckverbinder für die elektrische Verbindung auf. Vorteilhafterweise weist der Steckverbinder eine Steckerleiste auf. Mit Hilfe einer Steckerleiste können eine Vielzahl von elektrischen Verbindungen zwischen dem Träger und dem Gerätekörper bzw. und dem Haushaltsgerät hergestellt werden.

Erfindungsgemäß weist der Steckverbinder Rastelemente zum einrastenden Fixieren der elektrischen Verbindung auf. Mit Hilfe der Rastelemente kann insbesondere verhindert werden, dass sich der Steckverbinder unbeabsichtigt löst und die elektrische Verbindung zwischen dem Träger und dem Gerätekörper und damit zwischen den Funktionsbaugruppen und dem Haushaltsgerät unterbrochen wird.

Vorteilhafterweise sind mindestens vier der Funktionsbaugruppen gemeinsam auf dem Träger angeordnet. Bevorzugt ist beispielsweise eine Kombination der Funktionsbaugruppen (B1), (B2), (B3) und (B5).

Der erfindungsgemäße Kühl- und/oder Gefrierschrank mit einem Gerätekörper umfasst die erfindungsgemäße modulare Anordnung, wobei die erfindungsgemäße Anordnung und der Gerätekörper elektrisch miteinander verbunden sind. Die modulare Anordnung kann einfach mit Hilfe des Stecksystems von dem Gerätekörper des Haushaltsgeräts, entfernt bzw. davon getrennt werden. Insbesondere ist es auch möglich, die auf dem Träger befindlichen Funktionsbaugruppen vorzumontieren bzw. die modulare Anordnung vor ihrem Einbau in das Haushaltsgerät zu testen. Ein Ausbau bzw. ein Auswechseln der Funktionsbaugruppen ist besonders einfach, selbst wenn nur wenig Raum im Gerätegehäuse vorgesehen ist. Beispielsweise kann das Modul einfach herausgezogen werden.

Erfindungsgemäß sind der Gerätekörper und die Anordnung mit Hilfe-eines Stecksystems elektrisch verbindbar. Die Verbindung kann durch direktes Anstecken bzw. Verbinden eines Kabelbaums erfolgen.

Vorteilhafterweise umfasst das Stecksystem Steckerleisten. Mit Hilfe von Steckerleisten ist ein Verbinden bzw. Lösen bzw. Auswechseln der modularen Anordnung besonders einfach und zuverlässig. Insbesondere kann hierdurch die Wahrscheinlichkeit des Auftretens von Wackelkontakten bei den elektrischen Verbindungen besonders wirksam reduziert werden.

An dem Gerätekörper ist insbesondere eine Führungsschiene zur Aufnahme, insbesondere zum Einschieben, der Anordnung vorgesehen.

Gemäß der Erfindung sind Rastelemente, insbesondere Clipelemente, an der Anordnung und an dem Gerätekörper vorgesehen zum Einrasten und Fixieren der elektrischen Verbindung. Mit Hilfe der Rastelemente wird verhindert, dass sich die modulare Anordnung von dem Gerätekörper ungewollt löst bzw. die elektrische Verbindung zwischen den Funktionsbaugruppen und dem Haushaltsgerät unterbrochen wird. Die Rastelemente besitzen eine Sicherungsfunktion.

Durch die Erfindung werden vorteilhafterweise Module geschaffen, die sich außerhalb des Maschinenraums leicht vormontieren und handhaben lassen. Insbesondere können die Module vor ihrem Einbau in das Haushaltsgerät getestet und spezifiziert werden.

Diese Module können über Steckerleisten bzw. Führungsschienen leicht montiert werden und lassen sich im Kundendienstfall auch leicht wieder aus dem Gerätegehäuse herausnehmen. Bauteile die in der Vergangenheit schwer zugänglich und unter Umständen erst durch Ausbau weiterer Komponenten oder bei Einbaugeräten gegebenenfalls durch Ausbau des gesamten Geräts zugänglich waren, sind nun leicht und schnell erreichbar.

Die modulare Anordnung ist insbesondere in einem Maschinenraum des Haushaltsgeräts angeordnet. Sie ist vorzugsweise in dem Gerätegehäuse des Haushaltsgeräts vorgesehen und weist insbesondere kein eigenes, den Träger und die Funktionsbaugruppen umschließendes Gehäuse auf, d.h. sie ist eigengehäusefrei. Die modulare Anordnung weist insbesondere kein eigenes die Funktionsbaugruppen umgebenes Eigengehäuse auf.

Weitere vorteilhafte Einzelheiten und spezielle Ausgestaltungen, welche einzeln angewandt oder in geeigneter Weise beliebig miteinander kombiniert werden können, werden anhand der folgenden Zeichnung, welche die Erfindung nicht einschränken, sondern lediglich exemplarisch illustrieren soll, näher erläutert.

Es zeigen schematisch:
- Fig. 1: eine erfindungsgemäße modulare Anordnung,
- Fig. 2: die Anordnung nach Fig. 1 in einem erfindungsgemäßen Haushaltsgerät,
- Fig. 3: eine modulare Anordnung während des Einschiebens in ein Haushaltsgerät, und
- Fig. 4: eine weitere modulare Anordnung.

Fig. 1 zeigt eine perspektivische Ansicht der erfindungsgemäßen modularen Anordnung 1 mit einem Transformator 6, einer Elektronik 4 und einem Ventilator 2, welche zusammen auf einem Träger 8 unter Bildung eines Moduls befestigt sind. Der Transformator 6, die Elektronik 4 und der Ventilator 2 sind Funktionsbaugruppen 11, die hierdurch zu einem Modul zusammengefasst werden, welches gemeinsam in ein Haushaltsgerät 10 ein- bzw. ausgebaut werden können. Das Modul weist kein weiteres Eigengehäuse auf. Für ein vereinfachtes Ein- bzw. Ausbauen bzw. Auswechseln der modularen Anordnung 1 ist an einer Stirnseite der Anordnung 1 ein Steckverbinder 12 vorgesehen, der als Steckerleiste 13 zur Verbindung mit dem Haushaltsgerät 10 vorgesehen ist.
Fig. 2 zeigt die modulare Anordnung 1 in einem Haushaltsgerät 10, welches hier als Ausschnitt perspektivisch in teilweise geöffneter Form gezeigt ist. Die modulare Anordnung 1 wird mit Hilfe einer Führungsschiene 14 in einen Gerätekörper 9 des Haushaltsgeräts 10 eingeschoben, wobei die Steckerleiste 17 mit einem Stecksystem 16 an dem Gerätekörper 9 in Verbindung gelangt, so dass der Ventilator 2, die Elektronik 4 und der Transformator 6, funktionell und damit elektrisch mit dem Haushaltsgerät 10 verbunden werden. Ein unbeabsichtigtes Lösen der Steckerleiste 13 vom Stecksystem 16 wird durch ein Rastelement 15 verhindert. Mit Hilfe der modularen Anordnung 1 können der Ventilator 2, die Elektronik 4 und der Transformator 6 gemeinsam zügig eingeschoben bzw. herausgezogen werden, ohne dass der Gerätekörper 9 bzw. ein Gerätegehäuse vollständig geöffnet werden muss.
Auch sind der Ventilator 2, die Elektronik 4 und der Transformator 6 als Funktionsbaugruppen 11 auf dem Träger 8 vormontierbar und gemeinsam vor Einbau der modularen Anordnung 1 in das Gehäuse des Haushaltsgeräts 10 spezifizierbar bzw. testbar. Hierdurch wird die Montage und Spezifikation der Teile erheblich vereinfacht, Fehler bei der Montage vermieden und Nachbesserungen kostengünstiger gestaltet. Insbesondere müssen nicht zunächst weitere Komponenten (nicht dargestellt) ausgebaut werden, um auf die Funktionsbaugruppen 11 zuzugreifen.
Fig. 3 zeigt eine weitere modulare Anordnung 1, die an einem Gerätekörper 9 mit Hilfe einer Führungsschiene 14 eingeschoben wird. Auch hier ist an der modularen Anordnung 1 eine Steckerleiste 13 mit einem Rastelement 15 vorgesehen. Der Träger nimmt neben einer Elektronik 4 einen Verdampfer 7 auf.
Fig. 4 zeigt eine modulare Anordnung 1 für ein als Kühl- und/oder Gefrierschrank ausgebildetes Haushaltsgerät 10 mit einem Verflüssiger 3 und einem Ventil 5 und einer Elektronik 4, die als Funktionsbaugruppen gemeinsam auf dem Träger 8 untergebracht sind. Die einzelnen Funktionsbaugruppen 11 sind über Fluidleitungen 17 bzw. über elektrische Leitungen 18 funktionell geeignet miteinander bzw. mit dem Haushaltsgerät 10 verbunden. Der Träger 8 wird an der Steckerleiste 13 mit dem Gerät 10 verbunden.

Die Erfindung betrifft eine Anordnung 1 von Funktionsbaugruppen 11 für einen Kühl- und/oder Gefrierschrank 10 , wobei das Haushaltsgerät 10 einen Gerätekörper 9 aufweist und die Anordnung 1 mindestens drei der folgenden Funktionsbaugruppen 11 umfasst: (B1) mindestens einen Ventilator 2, (B2) mindestens einen Verflüssiger 3, (B3) mindestens eine Elektronik 4, (B4) mindestens ein Ventil 5, (B5) mindestens einen Transformator 6, (B6) einen Verdampfer 7, wobei mindestens drei der Funktionsbaugruppen 11 gemeinsam auf einem Träger 8 angeordnet sind und als Modul mit dem Gerätekörper 9 elektrisch verbindbar sind; sowie ein Haushaltsgerät 10 umfassend die erfindungsgemäße modulare Anordnung 1, wobei die Anordnung 1 und der Gerätekörper 9 elektrisch miteinander verbunden sind. Die Erfindung zeichnet sich dadurch aus, dass die Montage, Wartung bzw. Reparatur des Haushaltsgeräts 10 erheblich vereinfacht wird.

### Bezugszeichenliste

- 1: Anordnung
- 2: Ventilator
- 3: Verflüssiger
- 4: Elektronik
- 5: Ventil
- 6: Transformator
- 7: Verdampfer
- 8: Träger
- 9: Gerätekörper
- 10: Haushaltsgerät
- 11: Funktionsbaugruppen
- 12: Steckverbinder
- 13: Steckerleiste
- 14: Führungsschiene
- 15: Rastelemente
- 16: Stecksystem
- 17: Fluidleitungen
- 18: elektrische Leitung

## Patentansprüche

1. Anordnung (1) von Funktionsbaugruppen (11) für einen Kühl- und/oder Gefrierschrank, wobei der Kühl- und/oder Gefrierschrank (10) einen Gerätekörper (9) aufweist und die Anordnung (1) mindestens drei der folgenden Funktionsbaugruppen (11) umfasst:
(B1) mindestens einen Ventilator (2),
(B2) mindestens einen Verflüssiger (3), - (B3) mindestens eine Elektronik (4),
(B4) mindestens ein Ventil (5),
(B5) mindestens einen Transformator (6),
(B6) einen Verdampfer (7),
wobei mindestens drei der Funktionsbaugruppen (11) gemeinsam auf einem Träger (8) angeordnet sind, **dadurch gekennzeichnet, dass** die Anordnung als Modul mit dem Gerätekörper (9) elektrisch verbindbar ist, indem der Träger (8) einen Steckverbinder (12) für die elektrische Verbindung mit dem Gerätekörper (9) aufweist, und dass der Steckverbinder (12) Rastelemente (15) zum einrastenden Fixieren der elektrischen Verbindung aufweist.

2. Anordnung (1) nach Anspruch 1, **dadurch gekennzeichnet, dass** der Steckverbinder (12) eine Steckerleiste (13) aufweist.

3. Anordnung (1) nach Anspruch 1 oder 2, **dadurch gekennzeichnet, dass** mindestens vier der Funktionsbaugruppen (11) gemeinsam auf dem Träger (8) angeordnet sind.

4. Kühl- und/oder Gefrierschrank mit einem Gerätekörper (9), wobei der Kühl- und/oder Gefrierschrank (10) die modulare Anordnung (1) nach einem der Ansprüche 1 bis 3 umfasst, wobei die Anordnung (1) als Modul mit dem Gerätekörper (9) mit Hilfe eines Stecksystems (16) elektrisch verbunden ist, und dass Rastelemente (15), insbesondere Clipelemente, an dem Gerätekörper (9) vorgesehen sind zum einrastenden Fixieren der elektrischen Verbindung.

5. Kühl- und/oder Gefrierschrank (10) nach Anspruch 4, **dadurch gekennzeichnet, dass** das Stecksystem (16) Steckerleisten (13) umfasst.

6. Kühl- und/oder Gefrierschrank (10) nach Anspruch 4 oder 5, **dadurch gekennzeichnet, dass** an dem Gerätekörper (9) eine Führungsschiene (14) zur Aufnahme, insbesondere zum Einschieben, der Anordnung (1) vorgesehen ist.

7. Kühl- und/oder Gefrierschrank (10) nach einem der Ansprüche 4 bis 6, **dadurch gekennzeichnet, dass** die modulare Anordnung (1) kein eigenes, die Funktionsbaugruppen umgebendes Eigengehäuse aufweist.

## Claims

1. Arrangement (1) for functional subassemblies (11) for a refrigerator and/or freezer, wherein the refrigerator and/or freezer (10) comprises or each comprise an appliance body (9) and the arrangement (1) comprises at least three of the following functional subassemblies (11):
(B1) at least one fan (2),
(B2) at least one condensor (3),
(B3) at least one electronic system (4),
(B4) at least one valve (5),
(B5) at least one transformer (6) and
(B6) an evaporator,
wherein at least three of the functional components (11) are arranged together on a support (8), **characterised in that** the arrangement is electrically connectible as a module with the appliance body (9) **in that** the support (8) has a plug connector (12) for electrical connection with the appliance body (9) and that the plug connector (12) has detent elements (15) for detent fixing of the electrical connection.

2. Arrangement (1) according to claim 1, **characterised in that** the plug connector (12) comprises a plug strip (13).

3. Arrangement (1) according to claim 1 or 2, **characterised in that** at least four of the functional subassemblies (11) are arranged together on the support (8).

4. Refrigerator and/or freezer with an appliance body (9), wherein the refrigerator and/or freezer (10) comprises or each comprise the modular arrangement (1) according to any one of claims 1 to 3, wherein the arrangement (1) is electrically connected as a module with the appliance body (9) with the help of a plug system (16) and detent elements (15), particularly clip elements, are provided at the appliance body (9) for detent fixing of the electrical connection.

5. Refrigerator and/or freezer (10) according to claim 4, **characterised in that** the plug system (16) comprises plug strips (13).

6. Refrigerator and/or freezer (10) according to claim 4 or 5, **characterised in that** a guide rail (14) for receiving the arrangement (1), in particular for pushing-on of the arrangement, is provided at the appliance body (9).

7. Refrigerator and/or freezer (10) according to any one of claims 4 to 6, **characterised in that** the modular arrangement (1) has no own housing surrounding the functional subassemblies.

## Revendications

1. Agencement (1) de sous-ensembles fonctionnels (11) pour un réfrigérateur et/ou un congélateur, le réfrigérateur et/ou le congélateur (10) présentant un corps d'appareil (9) et l'agencement comprenant au moins trois des sous-ensembles fonctionnels suivants :
(B1) au moins un ventilateur (2),
(B2) au moins un condenseur (3),
(B3) au moins un dispositif électronique (4),
(B4) au moins une soupape (5),
(B5) au moins un transformateur (6),
(B6) un évaporateur (7),
au moins trois des sous-ensembles fonctionnels (11) étant disposés en commun sur un support (8), **caractérisé en ce que** l'agencement, en tant que module, est raccordable électriquement au corps d'appareil (9) du fait que le support (8) présente un connecteur (12) pour le raccordement électrique, et **en ce que** le connecteur (12) présente des éléments d'encliquetage (15) pour fixer le raccordement électrique par encliquetage.

2. Agencement (1) selon la revendication 1, **caractérisé en ce que** le connecteur (12) présente une réglette à fiches (13).

3. Agencement (1) selon la revendication 1 ou 2, **caractérisé en ce qu'**au moins quatre des sous-ensembles fonctionnels (11) sont disposés en commun sur le support (8).

4. Réfrigérateur et/ou congélateur muni d'un corps d'appareil (9), le réfrigérateur et/ou le congélateur (10) comprenant l'agencement modulaire (1) selon l'une quelconque des revendications 1 à 3, l'agencement (1), en tant que module, étant raccordé électriquement au corps d'appareil (9) à l'aide d'un système enfichable (16), et des éléments d'encliquetage (15), notamment des éléments à clipser, étant ménagés sur le corps d'appareil (9) pour fixer le raccordement électrique par encliquetage.

5. Réfrigérateur et/ou congélateur (10) selon la revendication 4, **caractérisé en ce que** le système enfichable (16) comprend des réglettes à fiches (13).

6. Réfrigérateur et/ou congélateur (10) selon la revendication 4 ou 5, **caractérisé en ce qu'**un rail de guidage (14) destiné à loger, notamment à insérer l'agencement (1) est ménagé sur le corps d'appareil (9).

7. Réfrigérateur et/ou congélateur (10) selon l'une quelconque des revendications 4 à 6, **caractérisé en ce que** l'agencement modulaire (1) ne présente pas de propre boîtier entourant les sous-ensembles fonctionnels.
